# EUROPÄISCHE PATENTSCHRIFT

(11) **EP 0 280 317 B1**
(45) Veröffentlichungstag und Bekanntmachung des Hinweises auf die Patenterteilung: **15.04.1992**
(21) Anmeldenummer: 88102862.5
(22) Anmeldetag: 26.02.1988
(51) Int. Cl.: B65D 27/06

(54) **Wickelvorrichtung mit einer Abbindeeinheit**
Winding device with a binding unit
Dispositif d'enroulement avec une unité de liage

(30) Priorität: 27.02.1987 DE 8703054 U
(43) Veröffentlichungstag der Anmeldung: 31.08.1988
(73) Patentinhaber: kabelmetal electro GmbH, 30002 Hannover (DE)
(72) Erfinder: Deissenberger, Hans, D-7240 Horb 1 (DE)

(56) Entgegenhaltungen:
- EP-A- 0 178 457
- BE-A- 863 956
- DE-A- 1 914 028
- DE-A- 2 520 617
- US-E- 26 289

## Beschreibung

Die Erfindung betrifft eine Wickelvorrichtung mit einer Abbindeeinheit für Kabel, Schläuche oder dergl., die auf einem Wickelkopf aufgewickelt sind, bei der ein Umreifungsband in einem Umreifungskanal um das abzubindende, ringförmige Wickelgut geführt wird und im Wickelkern des Wickelkopfes ein Kanalabschnitt des Umreifungskanals montiert ist, der beim Umreifen an den übrigen, außerhalb des Wickelkopfes verlaufenden Umreifungskanal anschließt.

Aus der DE-OS 34 38 179 ist eine Wickelvorrichtung bekannt, mit der Kabel, Schläuche oder dergleichen auf einem Wickelkopf zu einem mehrere Wickellagen umfassenden Ring aufgewickelt werden können. Nach dem Aufwickeln wird das Wickelgut mit einem Umreifungsband abgebunden, damit die fertigen Ringe problemlos handhabbar sind.

Aus der DE-OS 34 38 177 ist eine Abbindeeinheit bekannt, die einen Umreifungskanal verwendet, der durch den Kern des Wickelkopfes zum Abbinden hindurchgeschoben wird. Das Umreifungsband wird von einer Band-Zufuhreinrichtung in den Kanal eingeführt und um das zu einem Ring aufgewickelte Wickelgut herumgeführt. Dann wird das Umreifungsband an seinem Ende festgehalten und durch die Band-Zufuhreinrichtung wieder zurückgezogen, wodurch sich das Band eng um das Wickelgut anlegt. Das Umreifungsband wird dann verschweißt und abgeschnitten.

Die bekannte Abbindeeinheit hat den Nachteil, daß der durch den Wickelkern hindurchzuführende Umreifungskanal einen entsprechend großen Wickelkern erfordert, da sonst der Umreifungskanal an den Wickelkopf-Lagern oder an der Wickelkopf-Antriebseinheit nicht mehr vorbeigeführt werden könnte. Es lassen sich somit mit der bekannten Abbindeeinehit keine Wickelköpfe mit besonders kleinen Wickelkernen verwenden.

Eine andere bekannte Möglichkeit (BE-A-863 956) sieht zwar am Wickelkopf eine Führung für das Umreifungsband vor, die im Betriebszustand an die Enden zweier außerhalb des Wickelkopfes angeordnete Bandführungen anschließt, diese Bandführungen befinden sich jedoch lediglich längs der Seitenflansche des Wickelkopfes. Eine exakte Führung des Umreifungsbandes um den Wickelkopf herum ist so nicht möglich, die Qualität der Abbindung hängt im Grunde von den Eigenschaften des Bandes selbst und der Abbindegeschwindigkeit ab.

Ausgehend vom letztgenannten Stand der Technik liegt der Erfindung die Aufgabe zugrunde, einerseits eine Wickelvorrichtung mit einer Abbindeeinheit zu schaffen, die nicht mehr seitlich durch den Wickelkern hindurchgeführt werden muß, andererseits dafür zu sorgen, daß hohe Abbindegeschwindigkeiten ohne Beeinträchtigung der Qualität erreicht werden.

Gelöst wird diese Aufgabe gemäß der Erfindung dadurch, daß einer der an dem geraden, im Wickelkopf angeordneten Kanalabschnitt anschließenden Kanalabschnitte einer L-förmiger Kanalabschnitt ist, der das Umreifungsband um den Wickelkopf herumführt und es in den anderen entlang eines Seitenflansches verlaufenden Kanalabschnitt einleitet. Der L-förmige Kanalabschnitt sorgt dafür, daß das Umreifungsband problemlos durch den gesamten Umreifungskanal hindurchgeführt und der Verbindungsstelle auch bei hohen Abbindegeschwindigkeiten exakt zugeführt wird.

Eine bevorzugte Ausführungsform sieht vor, daß mehrere in gleichen Drehwinkelabständen im Wickelkern angeordnete Kanalabschnitte vorgesehen sind. Ein derart ausgebildeter Wickelkern kann somit in vier verschiedenen Positionen an den externen Umreifungskanal angeschlossen werden, wodurch unnötig große Winkeldrehungen beim Positionieren des Wickelkopfes vermieden werden. Diese Maßnahme trägt in besonderem Maße zu einer schnellen und damit rationellen Arbeitsweise bei.

Um eine leichtere Anpassung des internen Kanalabschnitts an die externen Kanalabschnitte zu ermöglichen, ist es besonders vorteilhaft, die im Wickelkopf angeordneten Kanalabschnitte an ihren Enden geringfügig aufzuweiten. Die Kanalabschnitte, die im Profil U-förmig ausgebildet sind und mit ihrer offenen Seite dem zu umreifenden Wickelgut zugewandt sind, können auch geringfügig geneigte Seitenwände haben, damit das Umreifungsband sicher im Umreifungskanal gehalten wird. Bei hohen Verarbeitungsgeschwindigkeiten ist jedoch eine derartige Neigung der Innenwände nicht erforderlich, da aufgrund der beträchtlichen Verschubgeschwindigkeit des Umreifungsbandes dieses an den Grund des Umreifungskanales angedrückt wird.

Um den Umreifungsvorgang zu überwachen, kann die Vorschublänge des eingeschobenen Umreifungsbandes festgestellt und davon die beim Spannen zurückgelegte Wegstrecke des Bandes abgezogen werden. Tritt dabei eine Differenz die gleich oder annähernd gleich Null ist auf, so bedeutet dies, daß eine Umreifung nicht stattgefunden hat und es kann daraufhin der Umreifungsvorgang wiederholt werden. Zu diesem Zweck können die für den Transport des Umreifungsbandes vorgesehenen Transportrollen mit einem Zähler verbunden sein, der die Umdrehung der Transportrollen überwacht.

Die Erfindung wird nachfolgend anhand der Zeichnung näher erläutert. Es zeigen:
Figur 1 eine herkömmliche Abbindeeinheit für eine Wickelvorrichtung,
Figur 2 einen herkömmlichen Wickelkopf im Längsschnitt, dessen Wickelkern nach innen schwenkbare Segmente besitzt,
Figur 3 die Stirnseite eines erfindungsgemäßen Wickelkopfes mit im Wickelkern angeordneten Umreifungskanalabschnitten,
Figur 4 eine Teilansicht "X" des in Figur 3 dargestellten Wickelkopfes im Bereich eines Kanalabschnitts,
Figur 5 den grundsätzlichen Aufbau des gesamten Umreifungskanals.

Bei der in Figur 1 dargestellten herkömmlichen Anordnung einer Abbindeeinheit wird ein C-förmiger Umreifungskanal 1 entsprechend der Pfeilrichtung a durch den Wickelkern 2 in die hier dargestellte Position hindurchgeschoben. Benachbarte Kanal-Teilabschnitte 3, 4 schließen dabei an den Umreifungskanal 1 an, so daß ein mittels zweier Transportrollen 5, 6 zugeführtes Umreifungsband 7 um das auf einem Wickelkopf 8 gelagerte Wickelgut 9 herumgeführt wird. Der Wickelkopf 8, der hier nur schematisch und nur im oberen Bereich dargestellt ist, wird über eine Antriebswelle 10 zum Aufwickeln des Wickelguts 9 in Rotation versetzt.

Figur 1 zeigt noch ein Klemmelement 11 und ein Messer 12 sowie ein Ultraschallelement 13. Das Klemmelement 11 hält das Ende des Umreifungsbandes 7 fest, so daß die Transportrollen 5, 6 durch Richtungsumkehr das Umreifungsband 7 spannen können, wodurch sich dieses eng um das Wickelgut 9 herumlegt. Nachdem das Umreifungsband 7 mittels des Ultraschallelements verschweißt ist, kann mittels des Messers 12 das Band abgeschnitten werden.

In Figur 2 ist ein herkömmlicher Wickelkopf 8 dargestellt, dessen Wickelkern 2 von mehreren schwenkbar angebrachten Segmenten 14 gebildet wird. Beim Wickelvorgang befinden sich die Segmente 14 in ihrer äußeren Stellung 15. Die Segmente 14 werden erst zum Abwerfen des fertig umreiften Wickelguts 9 nach innen verschwenkt. In Figur 2 ist vom Wickelkopf 8 nur der linke Seitenflasch 16 im Schnitt dargestellt, während der rechte Seitenflansch 17 lediglich durch eine unterbrochene Linie angedeutet ist. Zum Abwerfen des aufgewickelten Wickelguts 9 wird der rechte Seitenflansch 17 soweit abgezogen, daß genügend Platz zum Abwerfen des Wickelgutes ist.

Bei dem in Figur 3 dargestellten Wickelkopf befinden sich innerhalb des Wickelkerns 18, der von vier Segmenten 19 umschlossen ist, vier Kanalabschnitte 20, die sternförmig angeordnet sind. An ihren Stirnseiten sind die U-förmig ausgebildeten Kanäle 21 geringfügig aufgeweitet. Die Kanalabschnitte 20 sind über Distanzelemente 22 mit der Wickelkern-Achse 23 verbunden.

In Figur 4 ist die Teilansicht "X" (Figur 3) der Kanalabschnitte 20 ersichtlich. Der Kanalabschnitt 20m ist im Schnitt dargestellt und besitzt an seiner Oberseite den über seine gesamte Länge verlaufenden Kanal 21. An den Stirnseiten 24, 25 ist der Kanal 21 geringfügig trichterförmig aufgeweitet. Der Kanalgrund erhält dadurch in diesem Bereich eine nach unten geneigte Fläche 26, 27.

In Figur 4 ist der linke Seitenflansch 28 (Figur 3) nur ansatzweise dargestellt. Ein an der Wickelkopfachse 23 angeformter Flansch 29 dient zur Verbindung mit einer hier nicht dargestellten Antriebswelle.

In Figur 5 wird der grundsätzliche Aufbau eines dreiteilig ausgebildeten Umreifungskanals 1 angegeben, der aus einem innerhalb des Wickelkerns 18 angeordneten Kanalabschnitt 20, einem L-förmigen zweiten Kanalabschnitt 30 und einem entlang einem Seitenflansch 31 entlanggeführten weiteren Kanalabschnitt 32 besteht.

Der Verlauf des Umreifungsbandes 7 ist mit unterbrochenen Linien dargestellt. Der Wickelkopf 33 ist stark vereinfacht gezeichnet.

## Patentansprüche

1. Wickelvorrichtung mit einer Abbindeeinheit für Kabel, Schläuche oder dergleichen, die in Form eines Rings auf einen Wickelkopf, bestehend aus einem Wickelkern und seitlichen Flanschen, aufgewickelt sind, bei der ein Umreifungsband mittels eines Umreifungskanals um das abzubindende Wickelgut geführt wird und im Wickelkern des Wickelkopfes ein geradet Kanalabschnitt des Umreifungskanals fest montiert ist, der beim Umreifen an zwei außerhalb des Wickelkopfes längs dessen Seitenflanschen verlaufende Umreifungskanalabschnitte anschließt, dadurch gekennzeichnet, daß einer der an dem geraden, im Wickelkopf angeordneten Kanalabschnitt (20) anschließenden Kanalabschnitte ein L-förmiger Kanalabschnitt (30) ist, der das Umreifungsband um den Wickelkopf herumführt und es in den anderen, entlang eines Seitenflansches verlaufenden Kanalabschnitt (32) einleitet.

2. Wickelvorrichtung nach Anspruch 1, **dadurch gekennzeichnet**, daß mehrere in gleichen Drehwinkelabständen im Wickelkern (18) angeordnete Kanalabschnitte (20) vorgesehen sind.

3. Wickelvorrichtung nach einem der Ansprüche 1 oder 2, **dadurch gekennzeichnet**, daß die Kanalabschnitte (20) eine der Breite des Wickelkopfes entsprechende Länge haben.

4. Wickelvorrichtung nach einem der vorhergehenden Ansprüche, **dadurch gekennzeichnet**, daß die Kanalabschnitte (20) an ihren Stirnseiten 24, 25) geringfügig aufgeweitet sind.

5. Wickelvorrichtung nach einem der vorhergehenden Ansprüche, **dadurch gekennzeichnet**, daß der beim Rückzug zum Spannen des Umreifungsbandes (7) zurückgelegte Weg mit dem beim Vorschub zurückgelegten Weg verglichen wird und bei Unterschreiten einer vorgegebenen Mindest-Wegdifferenz ein Störsignal ausgelöst wird.

## Claims

1. Winding apparatus having a tying-off unit for cables, flexible tubes or the like which are wound up in the form of a ring onto a winding head comprising a winding core and lateral flanges, in which apparatus a strapping band is led by means of a strapping channel around the wound material to be tied off and, in the winding core of the winding head, there is fixedly mounted a straight channel section of the strapping channel which section, during strapping, adjoins two strapping channel sections running outside the winding head along the side flanges of the latter, characterised in that one of the channel sections adjoining the straight channel section (20), arranged in the winding head, is an L-shaped channel section (30) which leads the strapping band around the winding head and introduces it into the other channel section (32), running along a side flange.

2. Winding apparatus according to Claim 1, characterised in that a plurality of channel sections (20), arranged at equal angle-of-rotation intervals in the winding core (18), are provided.

3. Winding apparatus according to one of Claims 1 or 2, characterised in that the channel sections (20) have a length corresponding to the width of the winding head.

4. Winding apparatus according to one of the preceding claims, characterised in that the channel sections (20) are slightly widened at their end faces (24, 25).

5. Winding apparatus according to one of the preceding claims, characterised in that the distance covered during the retraction for tensioning the strapping band (7) is compared with the distance covered during advancement and, if below a predetermined minimum difference in distance, a fault signal is triggered.

## Revendications

1. Dispositif d'enroulement comportant une unité de liage, destiné à des câbles électriques, des tuyaux ou des objets similaires qui sont enroulés en forme de couronne sur une tête d'enroulement constituée par un noyau d'enroulement par deux joues latérales, dans laquelle un ruban d'entourage est guidée par un canal d'entourage autour du produit enroulé qu'il s'agit de lier et dans laquelle une section de droite de canal d'entourage est montée de façon fixe dans le noyau d'enroulement de la tête d'enroulement, qui se raccorde lors de l'entourage à deux sections de canal d'entourage qui sont disposées en dehors de la tête d'enroulement le long des joues latérales de celle-ci, caractérisé en ce que l'une des sections de canal qui fait suite à la section de canal rectiligne (20) disposée dans la tête d'enroulement, est une section de canal (30) en forme de L qui fait passer le ruban de liage autour de la tête d'enroulement et l'introduit dans l'autre section (32) de canal qui est disposée le long d'une joue latérale.

2. Dispositif d'enroulement selon la revendication 1, caractérisé en ce que l'on prévoit plusieurs sections (20) de canal disposées à intervalles angulaires égaux dans le noyau d'enroulement (18).

3. Dispositif d'enroulement selon l'une des revendications 1 ou 2, caractérisé en ce que les sections (20) de canal ont une longueur qui correspond à la largeur de la tête d'enroulement.

4. Dispositif d'enroulement selon l'une des revendications précédentes, caractérisé en ce que les sections (20) de canal sont légèrement élargies sur leurs côtés frontaux (24, 25).

5. Dispositif d'enroulement selon l'une des revendications précédentes, caractérisé en ce que le chemin parcouru lors du retour en vue de tendre le ruban (7) d'entourage est comparé avec le chemin parcouru lors de l'avance et en ce que dans le cas où une différence minimum de chemin parcouru fixée à l'avance n'est pas atteinte, un signal de perturbation est émis.
